# EUROPÄISCHE PATENTANMELDUNG

(11) **EP 4 745 460 A1**
(43) Veröffentlichungstag der Anmeldung: **20.05.2026**
(21) Anmeldenummer: 25215652.6
(22) Anmeldetag: 13.11.2025
(51) Int. Cl.: F23G 7/06, F23G 7/10, F23J 15/02, F23L 17/00, F23M 7/00

(54) **BIOMASSEHEIZKESSEL**

(30) Priorität: 19.11.2024 AT 509192024
(71) Anmelder: HARGASSNER Ges mbH, 4952 Weng im Innkreis (AT)
(72) Erfinder: HARGASSNER, Markus, 4952 Weng im Innkreis (AT)
(74) Vertreter: Hübscher & Partner Patentanwälte GmbH

(57) **Zusammenfassung**

Die Erfindung bezieht sich auf einen Biomasseheizkessel (1) mit einer Abgasleitung (3), die gemeinsam mit einer Brennkammer (2) einen Heißgasbereich bildet, wobei außerhalb des Heißgasbereichs eine mit der Abgasleitung (3) strömungsverbundene Plasmakammer (5) zur Erzeugung eines Niedertemperaturplasmas und ein Gebläse (6) zur Erzeugung einer Förderströmung (7) vorgesehen sind, die die Plasmakammer (5) zur Förderung des Niedertemperaturplasmas in die Abgasleitung (3) durchsetzt und wobei die Plasmakammer (5) mit einer Umgebungsluftzufuhr (10) strömungsverbunden ist. Um eine mögliche Geruchsbelastung von bestehenden Biomasseheizkesseln (1) auf platzsparende und nachrüstbare Weise zu reduzieren wird vorgeschlagen, dass die Plasmakammer (5) an das Kesselgehäuse (4) angeschlossen oder an der Abgasleitung (3) abgestützt ist.

## Beschreibung

Die Erfindung bezieht sich auf einen Biomasseheizkessel mit einer Abgasleitung, die gemeinsam mit einer Brennkammer einen Heißgasbereich bildet, wobei außerhalb des Heißgasbereichs eine mit der Abgasleitung strömungsverbundene Plasmakammer zur Erzeugung eines Niedertemperaturplasmas und ein Gebläse zur Erzeugung einer Förderströmung vorgesehen sind, die die Plasmakammer zur Förderung des Niedertemperaturplasmas in die Abgasleitung durchsetzt und wobei die Plasmakammer mit einer Umgebungsluftzufuhr strömungsverbunden ist.

In den Brennkammern von Biomasseheizkesseln für Pellets, Holz oder Hackgut wird bei der Verbrennung der Biomasse ein Abgas erzeugt, welches über eine Abgasleitung von der Brennkammer abgeführt wird. Das Abgas enthält üblicherweise einen Rest organischer Bestandteile, welche zu einer Geruchsbelastung führen können.

Zwar ist es im Bereich von Müllverbrennungsanlagen bekannt, die Abgase mit Plasma zu behandeln, um organische Bestandteile zu neutralisieren, jedoch besteht aufgrund der hohen Temperaturen der Abgase von weit mehr als 200°C für herkömmliche Plasmaerzeuger, welche durch Hochspannung ein Niedertemperaturplasma erzeugen können, eine Beschädigungsgefahr, insbesondere aber eine reduzierte Standzeit. Aus der EP 2123344 A1 ist zur Lösung dieses Problems beispielsweise eine Plasmakammer bekannt, die über eine Plasmaleitung mit der Abgasleitung eines Biomasseheizkessels verbunden ist und damit vor den hohen Temperaturen geschützt ist.

Darüber hinaus besteht der Bedarf, bestehende Biomasseheizkessel trotz beengter Baumraumsituationen in Heizräumen von Ein- und Mehrfamilienhäusern mit geringem Aufwand und ohne bauliche Veränderungen nachrüsten zu können.

Der Erfindung liegt somit die Aufgabe zugrunde, eine mögliche Geruchsbelastung von bestehenden Biomasseheizkesseln der eingangs beschriebenen Art auf platzsparende und nachrüstbare Weise zu reduzieren.

Die Erfindung löst die gestellte Aufgabe dadurch, dass die Plasmakammer an das Kesselgehäuse angeschlossen oder an der Abgasleitung abgestützt ist..

Zur Folge dieser Ausgestaltung kann das Niedertemperaturplasma außerhalb des Heißgasbereichs erzeugt und mit Hilfe des Gebläses in die Abgasleitung befördert werden, ohne dass die dort herrschenden Temperaturen die Plasmakammer beeinträchtigen würden. Das hochreaktive Niedertemperaturplasma reagiert mit den organischen Bestandteilen des Abgases und spaltet und/oder oxidiert diese, sodass die Geruchsbelastung reduziert wird. Gleichzeitig verhindert das Gebläse einen Rückstrom von heißen Abgasen in Richtung der Plasmakammer. Dadurch, dass durch die erfindungsgemäßen Merkmale die für die Erzeugung des Niedertemperaturplasmas erforderlichen Komponenten gerade nicht im Abgasstrom angeordnet werden müssen, können diese auch zusätzlich zu einer bestehenden Abgasleitung in einfacher Weise nachgerüstet werden, wobei sowohl die Plasmakammer als auch das für die Förderströmung erforderliche Gebläse je nach Dimensionierung entsprechend klein ausgestaltet werden können, sodass damit auch der erforderliche Bauraum reduziert wird. Durch das Vorsehen einer thermischen Trennung zwischen dem Heißgasbereich und der Plasmakammer sowie dem Gebläse können diese in einem Temperaturbereich von bevorzugt weniger als 200°C angeordnet werden, was einen zerstörungsfreien Betrieb erlaubt. Vorzugsweise weist die Plasmakammer zusätzlich eine wärmeisolierende Wand auf.

Grundsätzlich werden zur Erzeugung des Niedertemperaturplasmas im Stand der Technik Inertgase empfohlen, erfindungsgemäß kann die Plasmakammer aber lediglich mit einer Umgebungsluftzufuhr strömungsverbunden sein. Dies bringt den Vorteil mit sich, dass für die Nachrüstung lediglich eine Umgebungsluftzufuhr vorgesehen werden muss und weder zusätzliche Lagerräume für Internetgase noch weiterführende bauliche Veränderungen nötig sind. Darüber hinaus weist die Umgebungsluft Raumtemperatur auf und kann nicht nur zur Kühlung der Plasmakammer und des Gebläses eingesetzt werden, sondern durch Anlagen einer geeignet hohen Spannung in der Plasmakammer zumindest teilweise in den Zustand eines Niedertemperaturplasmas überführt werden.

Wenn der Biomasseheizkessel in einem Kesselgehäuse angeordnet ist, und ein Teil des Kesselgehäuses die Abgasleitung umfasst, sodass die Abgasleitung sowohl innerhalb und außerhalb des Kesselgehäuses verläuft, kann die Plasmakammer an das Kesselgehäuse angeschlossen sein. Dies ermöglicht einen direkten Anschluss der Plasmakammer an die Abgasleitung oder eine Strömungsverbindung der Plasmakammer mit der Abgasleitung, ohne dass die Plasmakammer zu diesem Zweck lastabtragend an der Abgasleitung abgestützt sein muss, weil die wirkenden Kräfte über das Kesselgehäuse abgetragen werden können. Abgesehen davon ist die Montage der Plasmakammer am Kesselgehäuse in einfacher Weise im Rahmen üblicher Wartungsarbeit platzsparend vornehmbar, ohne dass umliegende Gewerke von der Nachrüstung unmittelbar betroffen sind.

Besonders einfach kann der Biomasseheizkessel nachgerüstet werden, wenn das Kesselgehäuse eine Wartungsklappe aufweist. In einem solchen Fall kann die Plasmakammer an der Wartungsklappe des Kesselgehäuses angesetzt werden. Somit kann auf ein nachträgliches Fertigen eines Anschlusses an das Kesselgehäuse verzichtet werden, indem lediglich die Wartungsklappe ausgetauscht wird.

In einer Ausführungsform kann die Plasmakammer an der Abgasleitung abgestützt sein. Insbesondere für den Fall, dass die Plasmakammer außerhalb des Biomasseheizkessels an die Abgasleitung angeschlossen ist, bringt dies den Vorteil mit sich, dass der Biomasseheizkessel nicht baulich verändert werden muss, um die erfindungsgemäße Geruchsreduktion zu ermöglichen. Auch in diesem Fall kann die Plasmakammer thermisch getrennt direkt an die Abgasleitung angeschlossen werden, sodass diese platzsparend miteinander strömungsverbunden werden können.

Um die Geruchsbelastung der organischen Bestandteile des Abgases weiter zu reduzieren, kann die Abgasleitung in dem an die Strömungsverbindung zur Plasmakammer nachfolgenden Bereich einen Aktivkohlefilter aufweisen. Dieser kann nicht nur die organischen Bestandteile filtern, sodass das Abgas physikalisch gereinigt wird, sondern gleichzeitig die Verweildauer der organischen Bestandteile in unmittelbarer Nähe zum Niedertemperaturplasma erhöhen, indem die Bestandteile vom Filter zurückgehalten werden und zur weiteren chemischen Reaktion mit dem Niedertemperaturplasma gebracht werden können.

Bei einem besonders begrenzten Platzangebot in der Umgebung eines nachzurüstenden Biomasseheizkessels kann es vorteilhaft sein, wenn die Plasmakammer und das Gebläse eine nachrüstbare Baueinheit bilden. Das Gebläse kann dabei entweder auf der der Abgasleitung abgewandten oder auf der er Abgasleitung zugewandten Seite der Plasmakammer angeordnet sein. Besonders vorteilhafte Bedingungen ergeben sich, wenn das Gebläse auf der der Abgasleitung abgewandten Seite der Plasmakammer, insbesondere zwischen einer Umgebungsluftzufuhr und der Plasmakammer angeordnet ist. Demzufolge ist nicht nur das Gebläse geringeren Temperaturen ausgesetzt, sondern das hochreaktive Niedertemperaturplasma durchströmt auch nicht das Gebläse, sodass dieses unempfindlicher gegenüber der oberflächenoxidierenden Wirkung des Niedertemperaturplasmas ausgebildet und somit kleiner und mit längerer Standzeit ausgeführt werden kann, was die Nachrüstbarkeit und etwaige Wartungsintervalle noch weiter verbessert.

In der Zeichnung ist der Erfindungsgegenstand beispielsweise dargestellt. Es zeigen
- Fig. 1: einen schematischen Schnitt durch einen Biomasseheizkessel mit einer an der Abgasleitung abgestützten Plasmakammer,
- Fig. 2: einen schematischen, teilweise abgerissenen Schnitt durch ein Kesselgehäuse des Biomasseheizkessels der Fig. 1 mit einer an der Wartungsklappe des Kesselgehäuses angesetzten Plasmakammer in einem größeren Maßstab und
- Fig. 3: einen schematischen Schnitt durch einen Biomasseheizkessel mit einer mit der Abgasleitung strömungsverbundenen Plasmakammer

Ein erfindungsgemäßer Biomasseheizkessel 1 umfasst eine Brennkammer 2 und eine Abgasleitung 3, die teilweise durch das Kesselgehäuse 4 und teilweise außerhalb des Kesselgehäuses 4 verläuft. Die Brennkammer 2 und die Abgasleitung 3 bilden gemeinsam einen Heißgasbereich.

Außerhalb dieses Heißgasbereichs sind eine Plasmakammer 5 und ein Gebläse 6 angeordnet. Das Gebläse 6 erzeugt hierbei eine Förderströmung 7, die die Plasmakammer 5 durchsetzt und in der Plasmakammer 5 erzeugtes Niedertemperaturplasma über eine Strömungsverbindung 8 in die Abgasleitung 3 fördert.

Bevorzugt ist das Gebläse 6 auf der der Abgasleitung 3 abgewandten Seite der Plasmakammer 5 angeordnet und bildet mit dieser eine Baueinheit 9. Auf dieser Seite ist die Plasmakammer 5 in einer Ausführungsform mit einer Umgebungsluftzufuhr 10 strömungsverbunden, sodass durch die Förderströmung 7 Umgebungsluft mit Raumtemperatur in die Plasmakammer 5 gefördert wird.

Vorteilhafterweise befindet sich innerhalb des Kesselgehäuses 4, indem die Brennkammer 2 angeordnet ist, als Teil der Abgasleitung 3 ein Wärmetauscher 11, dem die Strömungsverbindung 8 der Plasmakammer 5 mit der Abgasleitung 3 nachgelagert ist.

In Fig. 1 ist die Plasmakammer 5 mit der Abgasleitung 3 außerhalb des Kesselgehäuses 4 strömungsverbunden und an dieser abgestützt.

In den Ausführungsformen der Fig. 2 und Fig. 3 ist jeweils eine Baueinheit 9 bestehend aus einer Plasmakammer 5 und einem Gebläse 6 an einer Wartungsklappe 12 des Kesselgehäuses 4 angesetzt und mit der innerhalb des Kesselgehäuses 4 verlaufenden Abgasleitung 3 strömungsverbunden. Dieser Strömungsverbindung 8 nachfolgend weist die Abgasleitung 3 der Fig. 2 einen Aktivkohlefilter 13 auf.

## Patentansprüche

1. Biomasseheizkessel (1) mit einer Abgasleitung (3), die gemeinsam mit einer Brennkammer (2) einen Heißgasbereich bildet, wobei außerhalb des Heißgasbereichs eine mit der Abgasleitung (3) strömungsverbundene Plasmakammer (5) zur Erzeugung eines Niedertemperaturplasmas und ein Gebläse (6) zur Erzeugung einer Förderströmung (7) vorgesehen sind, die die Plasmakammer (5) zur Förderung des Niedertemperaturplasmas in die Abgasleitung (3) durchsetzt und wobei die Plasmakammer (5) mit einer Umgebungsluftzufuhr (10) strömungsverbunden ist, **dadurch gekennzeichnet, dass** die Plasmakammer (5) an das Kesselgehäuse (4) angeschlossen oder an der Abgasleitung (3) abgestützt ist.

2. Biomasseheizkessel (1) nach Anspruch 1, **dadurch gekennzeichnet, dass** die Plasmakammer (5) an einer Wartungsklappe (12) des Kesselgehäuses (4) angesetzt ist.

3. Biomasseheizkessel (1) nach Anspruch 1 oder 2, **dadurch gekennzeichnet, dass** die Strömungsverbindung (8) der Plasmakammer (5) mit der Abgasleitung (3) einem Wärmetauscher (11) zum Abführen der Wärme des in der Abgasleitung (3) geführten Abgases nachgelagert ist.

4. Biomasseheizkessel (1) nach einem der Ansprüche 1 bis 3, **dadurch gekennzeichnet, dass** die Abgasleitung (3) in dem an die Strömungsverbindung (8) zur Plasmakammer (5) nachfolgenden Bereich einen Aktivkohlefilter (13) aufweist.

5. Biomasseheizkessel (1) nach einem der Ansprüche 1 bis 4 **dadurch gekennzeichnet, dass** die Plasmakammer (5) und das Gebläse (6) eine nachrüstbare Baueinheit (9) bilden.
